# EUROPÄISCHE PATENTSCHRIFT

(11) **EP 2 181 214 B1**
(45) Veröffentlichungstag und Bekanntmachung des Hinweises auf die Patenterteilung: **24.08.2011**
(21) Anmeldenummer: 08733786.1
(22) Anmeldetag: 08.04.2008
(51) Int. Cl.: D03D 47/20, D03D 47/23

(54) **SCHUSSFADENEINTRAGVORRICHTUNG FÜR EINE GREIFERWEBMASCHINE**
WEFT-THREAD INSERTION APPARATUS FOR A GRIPPER WEAVING MACHINE
DISPOSITIF D'ENTRÉE DE FIL DE TRAME POUR MÉTIER À PINCES

(30) Priorität: 28.08.2007 WO PCT/CH2007/000427
(43) Veröffentlichungstag der Anmeldung: 05.05.2010
(73) Patentinhaber: Textilma AG, 6362 Stansstad (CH)
(72) Erfinder: BORER, Silvan, CH-5070 Frick (CH)
(74) Vertreter: Schmauder, Klaus Dieter
(86) Internationale Anmeldenummer: PCT/CH2008/000158
(87) Internationale Veröffentlichungsnummer: WO 2009/026732

(56) Entgegenhaltungen:
- EP-A- 0 990 723
- EP-A1- 0 690 160
- DE-C1- 3 801 967

## Beschreibung

### Technisches Gebiet

Die Erfindung betrifft eine Schussfadeneintragvorrichtung mit einem Greifer für eine Greiferwebmaschine gemäss dem Oberbegriff von Anspruch 1.

### Stand der Technik

Bei Greiferwebmaschinen wird der Schussfaden üblicherweise von einem Bringgreifer von einer Seite in das Webfach eingebracht und dann - üblicherweise in etwa in der Mitte des Webfaches - einem Holgreifer übergeben, der den Schussfaden sodann aus dem Webfach herauszieht. Dabei sind in beiden Greifern Greifelemente in einem Greifkopf ausgebildet. Die Greifer bewegen sich dabei längs von Führungselementen, die am Webblatt befestigt sind.

Aus der EP-A-0 690 160 ist eine Schussfadeneintragvorrichtung bekannt, in der für die Greifelemente Permanentmagnete vorgesehen sind, die durch entsprechend eingerichtete elektromagnetische Vorrichtungen an den Führungselementen für den Bringgreifer und den Holgreifer ein Öffnen bzw. Schliessen der Greiferköpfe gesteuert bewirken. Hierbei entsteht aber das Problem, dass die Elektromagnete an den Führungselementen mit elektrischer Leistung versorgt werden müssen. Dies führt zu erheblichen Nachteilen, nämlich eine Wärmebildung sowie dem aufwändigen Führen von elektrischen Versorgungskabeln am Webblatt. Weiterhin nachteilig ist, dass eine Steuerungsvorrichtung eingerichtet und geschaltet werden muss, die bei einer erhöhten Webgeschwindigkeit mit Synchronisationsproblemen zu kämpfe hat oder aber einen komplizierten Sensormechanismus aufweisen muss. Zwar wurde In der EP-A-0 690 160 alternativ auch vorgeschlagen, Permanentmagnete als die Magnetkraft-Ausübungsvorrichtungen zu verwenden. Dabei wird allerdings vorgeschlagen, dass diese Permanentmagnete in der Nähe der Rückzugstotpunktposition auf der Schussfadeneintrag-Startseite angeordnet werden sollen. Eine solche einfache Einpunktübergabe hat sich aber als nachteilig herausgestellt.

In der EP-A-0 990 723 wird eine Lösung vorgeschlagen, bei der die mit Permanentmagneten ausgestatteten Greifer an einem Permanentmagneten vorbeigeführt wird, wodurch an dieser Stelle die Greifer geöffnet werden.

Aus der WO-A-99/60193 ist eine Greifervorrichtung bekannt, bei der auf die aufwändigen Elektromagnete am Webblatt bereits überwunden wurden, indem die Greifer jeweils einen elektrischen Aktuator aufweisen, der den Greiferkopf zu öffnen und zu schliessen vermag. Vorgeschlagen wurde in der WO-A-99/60193, dass der Aktuator einen Elektromagnet, ein piezoelektrisches Element oder einen Linearmotor enthält.

Aus dem Stand der Technik ist weiterhin bekannt, dass eine Greifereinrichtung zwei formschlüssige Klemmbacken umfasst, die an einem Greiferkörper angeordnet sind. Dabei ist dann der Schussfaden zwischen den Klemmbacken geklemmt führbar. Bei der Aufnahme des Schussfadens durch den Bringgreifer, bei der Übergabe des Schussfadens vom Bringgreifer an den Holgreifer und bei der Freigabe des Schussfadens aus dem Holgreifer kann die Greifereinrichtung geöffnet werden, wodurch der Schussfaden freigegeben wird. Das Öffnen geschieht üblicherweise durch eine Bewegung der oberen Klemmbacke, so dass der Schussfaden dann frei auf der unteren Klemmbacke aufliegt.

Aus der CH-A-556 930 ist bekannt, einen Greifer mit einem beweglichen Klemmteil und einem ortsfesten Gegenlager auszubilden, wobei am Gegenlager eine weichelastische Unterlage mit einem darauf schwimmend eingelagerten, verschleissfesten Auflageteil vorgesehen ist. Die in der CH-A-556 930 vorgeschlagene Ausführung zeichnet sich dadurch aus, dass das Auflageteil durch seine Form und die Elastizität der weichelastischen Unterlage festgehalten (geklemmt) und dadurch ein Auswechseln oder Entfernen des Auflageteils ermöglicht wird. Die Ausführung der CH-A-556 930 hat aber auch Nachteile.

Beim Betrieb einer solchen Greifereinrichtung hat sich herausgestellt, dass die Klemmbacke beim Schliessen zurückprellen kann, insbesondere wenn eine der Klemmbacken mit einer elastischen Auflage versehen ist. Dadurch besteht die Gefahr, dass der Faden nicht ausreichend geklemmt, das heisst mitgenommen wird.

### Darstellung der Erfindung

Aufgabe der Erfindung ist es, eine Schussfadeneintragvorrichtung für eine Greiferwebmaschine der eingangs beschriebenen Art zu verbessern und eine sichere Mitnahme des Fadens zu gewährleisten.

Die Aufgabe wird durch eine Schussfadeneintragvorrichtung nach Anspruch 1 gelöst. Dabei haben die Massnahmen der Erfindung zunächst einmal zur Folge, dass - insbesondere bei hohen Betriebsfrequenzen - ein prellfreier Betrieb der Klemmbacken möglich ist, wodurch der Faden sicher gehalten und mitgenommen wird. Zudem ist die Herstellung des Greifers einfach und kann präzise durchgeführt werden und sichert auch bei hohen Drehzahlen der Webmaschine einen sicheren, störungs- und verschleissarmen Betrieb. Die Schussfadeneintragvorrichtung gemäss der vorliegenden Erfindung zeichnet sich dadurch aus, dass die Dauermagnete im Bringgreifer, im Holgreifer und in der Gleitbahn an der Übergabestation so angeordnet sind, dass ein Faden vom Bringgreifer auf den Holgreifer durch ein abschnittweises, paralleles Bewegen des Bringgreifers und des Holgreifers übergebbar ist, wobei die Dauermagnete der Gleitbahn anziehend zu den Dauermagneten der Greifer gepolt sind. Um die Wirkung und damit die mögliche Webgeschwindigkeit zu erhöhen und um die Schussfadeneintragvorrichtung zuverlässiger auszugestalten, wird erfindungsgemäss vorgeschlagen, dass Bringgreifer und Holgreifer jeweils zwei Dauermagnete mit entgegen gesetzter magnetischer Ausrichtung aufweisen und dass längs der Gleitbahn an den Aufnahme- bzw. Abgabepositionen jeweils zwei Dauermagnete mit entgegen gesetzter magnetischer Ausrichtung angeordnet sind.

Vorteilhafte Ausgestaltungen sind in den abhängigen Patentansprüchen definiert.

Diese erfindungsgemässe Wirkung kann noch dadurch erhöht werden, wenn längs der Gleitbahn an den Aufnahme- bzw. Abgabepositionen zwischen den beiden Dauermagneten mit entgegen gesetzter Ausrichtung jeweils ein Dauermagnet mit einer magnetischen Ausrichtung parallel zur Gleitbahn angeordnet ist (Anspruch 2).

Vorteilhaft ist es dabei, wenn ein Abschnitt der Gleitbahn mit dem Webblatt verbunden ist (Anspruch 3).

Eine vorteilhafte Durchführung des Schussfadeneintrag ist dann möglich, wenn die Dauermagnete im Bringgreifer, im Holgreifer und in der Gleitbahn an der Übergabestation so angeordnet sind, dass bei dem parallelen Bewegen des Bringgreifers und des Holgreifers die Fadenklemme des Bringgreifers geöffnet wird, während die Fadenklemme des Holgreifers bereits geschlossen ist (Anspruch 4).

Grundsätzlich ist es möglich, dass beim Greifer beide Klemmbacken beweglich ausgebildet sind. Vorteilhaft - da einfacher - ist es gemäss Anspruch 5 aber, wenn beim Greifer die weitere Klemmbacke als feste Klemmbacke ausgebildet ist.

Besonders vorteilhaft ist die Ausbildung des Greifers dadurch, dass der Hebel als zwelarmiger Hebel ausgebildet und mittels eines Drehgelenks gelagert ist, wobei an einem Hebelarm die bewegliche Klemmbacke und am anderen Hebelarm der Dauermagnet zur Verhinderung des Zurückprallens der Klemmbacke aus der Klemmstellung angeordnet ist (Anspruch 6). Gemäss Anspruch 7 ist beim Greifer die Vorspannfeder als Drehfeder ausgebildet.

Eine weitere vorteilhafte Ausgestaltung wird in Anspruch 8 angegeben. Der Greifer weist dabei ein verschiebbares Keilmittel auf, mittels dessen der Öffnungshub der beweglichen Klemmbacke einstellbar ist.

Die vorbenannten sowie die beanspruchten und in den nachfolgenden Ausführungsbeispielen beschriebenen, erfindungsgemäss zu verwendenden Elemente unterliegen in ihrer Grösse, Formgestaltung, Materialverwendung und ihrer technischen Konzeption keinen besonderen Ausnahmebedingungen, so dass die in dem jeweiligen Anwendungsgebiet bekannten Auswahlkriterien uneingeschränkt Anwendung finden können.

### Kurze Beschreibung der Zeichnungen

Ausführungsbeispiele der Erfindung werden anhand schematischer Zeichnungen nachfolgend näher beschrieben, dabei zeigen;
- Figur 1: eine schematische Darstellung einer Schussfadeneintragvorrichtung mit dem Bringgreifer und dem Holgreifer vor dem Webblatt;
- Figur 2: eine Detaildarstellung eines Greifers, hier des Holgreifers, gemäss Figur 1,
- Figur 3: eine Darstellung mit detaillierter Darstellung zu einer der Schussfa- deneintragvorrichtung gemäss der vorliegenden Erfindung.

### Wege zur Ausführung der Erfindung

In Figur 1 ist eine Schussfadeneintragvorrichtung 2 einer Greiferwebmaschine zum Eintragen eines Schussfadens 4 mit einem Bringgreifer 6 und einem Holgreifer 8 dargestellt. Der Bringgreifer 6 bringt dabei den Schussfaden 4 aus einer Aufnahmeposition ausserhalb des Webblattes 10 mit Hilfe des Bringgreiferbandes 12 in eine Übergabeposition etwa in der Mitte des Webblattes 10. Ebenso fährt der Holgreifer 8 etwa in die Mitte des Webblattes 10, mit Hilfe des Holgreiferbandes 14, um den Schussfaden an der Übergabeposition zu übernehmen und auf die andere Seite des Webblattes in die Abgabeposition weiter zuziehen. Das Bringgreiferband 12 wie auch das Holgreiferband 14 werden dabei vom Bringgreiferrad 16 bzw. vom Holgreiferrad 18 angetrieben. Die Darstellung von Figur 1 zeigt vier Dauermagnete in der Greiferführung, nämlich einen Dauermagneten 20 für die Position, wenn der Bringgreifer 6 in Aufnahmeposition für den Schussfaden ist, einen Dauermagneten 22 für die Position, wenn der Bringgreifer 6 in Übergabeposition ist, einen Dauermagneten 24 für die Position, wenn der Holgreifer 8 in Übergabeposition ist, sowie einen Dauermagneten 26 für die Position, wenn der Holgreifer 8 In Abgabeposition für den Schussfaden ist. Entsprechende Gegenmagnete 28 und 30 befinden sich im Bringgreifer 6 bzw. im Holgreifer 8, wobei auch diese Gegenmagnete als Dauermagnete ausgebildet sind.

Der in Figur 2 detailliert dargestellte Holgreifer 8 weist einen Greiferkörper 32 auf, an dem einerseits eine feste Klemmbacke 46 und andererseits eine Einrichtung für die bewegliche Klemmbacke 44 angeordnet ist. Diese Einrichtung weist einen zweiarmigen Hebel 39 auf, dessen einer Hebelarm 41 die bewegliche Klemmbacke mit einem aufgebrachten Gummidämpfer 42 ausbildet. Der andere Hebelarm 40 weist in etwa an seinem Ende einen Rückhaltemagneten 50 auf, der mit einem Rückhalteanschlag 52 zusammenwirkt. Der Hebel wird durch eine Drehfeder 34 in Klemmstellung der Klemmbacken vorgespannt, indem eine Druckübertragung auf den Hebelarm 41, im vorliegenden Ausführungsbeispiel am Punkt 36, in etwa in der Mitte des Hebelarmes 41 ausgeübt wird. Der Hebel 39 ist im Bereich des Überganges der beiden Hebelarme 40 und 41 an einem Drehgelenk 48 angeordnet.

Wenn der Holgreifer 8 nun an einem der Dauermagnete 24 bzw. 26 vorbeifährt, wird die bewegliche Klemmbacke 44 geöffnet, indem der Dauermagnet 30 von dem entsprechenden Dauermagneten 24 bzw. 26 angezogen wird. Nach dem Vorbeifahren an dem Dauermagneten 24 bzw. 26 wird die bewegliche Klemmbacke 44 wieder geschlossen und der Faden wird eingeklemmt. Um im Falle eines Einklemmens ein Rückprellen der Klemmbacke und damit ein Lösen des Schussfadens zu vermeiden, ist der Magnet 50 vorgesehen, der ein Rückprellen durch sein anziehendes Zusammenwirken mit dem Rückhalteanschlag 52 verhindert. Der Holgreifer 8 weist im vorliegenden Ausführungsbeispiel weiterhin ein verschiebbares Kellmittel auf, mittels dessen der Öffnungshub der beweglichen Klemmbacke einstellbar ist. Im vorliegenden Ausführungsbeispiel ist der Bringgreifer 6 entsprechend dem Holgreifer 8 aufgebaut.

Im Folgenden wird die bevorzugte Ausführung der Schussfadeneintragung beschrieben. Die beiden Greifer 6 und 8 sind jeweils in der Greiferführung 38 geführt, wobei der mittlere Teil der Greiferführung am Webblatt 10 angeordnet ist. In der Greiferführung ist in dem Bereich, in dem der Schussfaden In der Aufnahmeposition aufgenommen werden soll, zunächst einmal ein erster Dauermagnet 20 angeordnet, der zum Öffnen der Fadenklemme des Bringgreifers 6 zum Aufnehmen des Schussfadens 4 dient. Im Übergabebereich etwa in der Mitte des Schusseintragbereichs dient ein zweiter Dauermagnet 22 grundsätzlich zum Öffnen der Fadenklemme des Bringgreifers 6 zum Abgeben des Schussfadens an den Holgreifer 8. Ein in Figur 1 etwas rechts davon befindlicher Dauermagnet 24 dient zum Öffnen der Fadenklemme des Holgreifers 8 zum Aufnehmen des Schussfadens 4 durch den Holgreifer 8, während ein weiterer, in Figur 1 rechts dargestellter Dauermagnet 26 zum Öffnen der Fadenklemme des Holgreifers 8 zum Abgeben des Schussfadens 4 in der Abgabeposition neben der Gewebekante dient.

In einem Ausführungsbeispiel der vorliegenden Erfindung nach Figur 3 sind die Magnete in einer kraftverstärkten Ausführung ausgebildet, indem jeweils ein in seiner Polarität nach oben gerichteter Dauermagnet 158 bzw. 162 und ein in seiner Polarität nach unten gerichteter Dauermagnet 160 bzw. 164 im Bringgreifer 6 bzw. im Holgreifer 8 einer Dauermagnetkombination 142 in der Greiferführung für den Bringgreifer 6 und einer Dauermagnetkombination 150 in der Greiferführung für den Holgreifer 8 gegenüber stehen. Dabei besteht die Dauermagnetkombination auch jeweils aus einem in seiner Polarität nach oben gerichteten Dauermagneten 144 bzw. 152 und einem in seiner Polarität nach unten gerichteter Dauermagneten 148 bzw. 156. Die Wirkung der Dauermagnetkombinationen 142 bzw. 150 wird noch durch die in ihrer Polarität parallel zur Bewegungsrichtung der Greifer 6 und 8 ausgerichteten Dauermagnete 146 und 154 verstärkt, indem diese Dauermagnete 146 bzw. 154 den Magnetfluss richten.

### Bezugszeichenliste

- 2: Schussfadeneintragvorrichtung
- 4: Schussfaden
- 6: Bringgreifer
- 8: Holgreifer
- 10: Webblatt
- 12: Bringgreiferband
- 14: Holgreiferband
- 16: Bringgreiferrad
- 18: Holgreiferrad
- 20: Dauermagnet in Greiferführung, Bringgreifer in Aufnahmeposition für den Schussfaden
- 22: Dauermagnet in Greiferführung, Bringgreifer in Übergabeposition
- 24: Dauermagnet in Greiferführung, Holgreifer in Übergabeposition
- 26: Dauermagnet in Greiferführung, Holgreifer in Abgabeposition des Schussfadens
- 28: Dauermagnet im Bringgreifer
- 30: Dauermagnet im Holgreifer
- 32: Greiferkörper
- 34: Drehfeder
- 36: Druckübertragung auf Hebel
- 38: Einstellkeil
- 39: Hebel
- 40: Hebelarm
- 41: Hebelarm
- 42: Gummidämpfer
- 44: bewegliche Klemmbacke
- 46: feste Klemmbacke
- 48: Drehgelenk vom Hebelarm
- 50: Rückhaltemagnet
- 52: Rückhalteanschlag
- 142: Dauermagnetkombination in Greiferführung, Bringgreifer Mitte
- 144: Dauermagnet "up", Bringgreifer Mitte
- 146: Dauermagnet "parallel", Bringgreifer Mitte
- 148: Dauermagnet "down", Bringgreifer Mitte
- 150: Dauermagnetkombination In Greiferführung, Holgreifer Mitte
- 152: Dauermagnet "up", Holgreifer Mitte
- 154: Dauermagnet "parallel", Holgreifer Mitte
- 156: Dauermagnet "down", Holgreifer Mitte
- 158: Dauermagnet im Bringgreifer "up"
- 160: Dauermagnet im Bringgreifer "down"
- 162: Dauermagnet im Holgreifer "up"
- 164: Dauermagnet im Holgreifer "down"

## Patentansprüche

1. Schussfadeneintragvorrichtung (2) für eine Greiferwebmaschine mit einer Gleitbahn und einem Bringgreifer (6) und einem Holgreifer (8), wobei die Greifer (6, 8) aus einer Aufnahmeposition für einen Schussfaden (4) in eine Übergabeposition oder aus der Übergabeposition in eine Abgabeposition für den Schussfaden (4) längs der Gleitbahn hin und her bewegbar sind, wobei die Greifer (6, 8) eine Fadenklemme mit einer beweglichen Klemmbacke (44) und einer weiteren Klemmbacke (46) aufweisen, wobei die bewegliche Klemmbacke (44) mittels einer Vorspannfeder in Klemmstellung vorgespannt ist und mittels Magneteinrichtungen (20, 22; 24, 26; 28, 30) längs der Gleitbahn öffenbar ist, wobei die bewegliche Klemmbacke (44) an einem Hebel (40) angeordnet ist, **dadurch gekennzeichnet, dass** an dem Hebel (40) weiterhin ein Dauermagnet (50) angeordnet ist, der durch Zusammenwirken mit einem anziehenden Gegenmagneten (52) ein Zurückprallen der Klemmbacke (44) aus der Klemmstellung verhindert, wobei längs der Gleitbahn an den Aufnahme- bzw. Abgabepositionen Magneteinrichtungen (20, 22; 24, 26) zum Öffnen der Fadenklemmen vorhanden sind, und die Magneteinrichtungen als Dauermagnete ausgebildet sind, wobei das Öffnen der Greifer (6, 8) durch das Vorbeifahren der Greifer (6, 8) an den Dauermagneten (20, 22; 24, 26) längs der Gleitbahn bewirkt wird, dass die Dauermagnete (28, 30; 20, 22, 24, 26) im Bringgreifer (6), im Holgreifer (8) und in der Gleitbahn (38) an der Übergabestation so angeordnet sind, dass ein Faden (4) vom Bringgreifer (6) auf den Holgreifer (8) durch ein abschnittweises, paralleles Bewegen des Bringgreifers (6) und des Holgreifers (8) übergebbar ist, wobei die Dauermagnete (20, 22, 24, 26) der Gleitbahn anziehend zu den Dauermagneten (28, 30) der Greifer (6, 8) gepolt sind,
dass Bringgreifer (6) und Holgreifer (8) jeweils zwei Dauermagnete (158, 160, 162, 164) mit entgegen gesetzter magnetischer Ausrichtung aufweisen und dass längs der Gleitbahn an den Aufnahme- bzw. Abgabepositionen jeweils zwei Dauermagnete (144, 148, 156, 152) mit entgegen gesetzter magnetischer Ausrichtung angeordnet sind.

2. Schussfadeneintragvorrichtung nach Anspruch 1, **dadurch gekennzeichnet, dass** längs der Gleitbahn an den Aufnahme- bzw. Abgabepositionen zwischen den beiden Dauermagneten mit entgegen gesetzter Ausrichtung jeweils ein Dauermagnet (146, 154) mit einer magnetischen Ausrichtung parallel zur Gleitbahn angeordnet ist.

3. Schussfadeneintragvorrichtung nach Anspruch 1 oder 2, **dadurch gekennzeichnet, dass** ein Abschnitt der Gleitbahn mit dem Webblatt (10) verbunden ist.

4. Schussfadeneintragvorrichtung nach einem der Ansprüche 1 bis 3, **dadurch gekennzeichnet, dass** die Dauermagnete (28, 30; 20, 22, 24, 26) im Bringgreifer (6), im Holgreifer (8) und in der Gleitbahn an der Übergabestation so angeordnet sind, dass bei dem parallelen Bewegen des Bringgreifers (6) und des Holgreifers (8) die Fadenklemme des Bringgreifers (6) geöffnet wird, während die Fadenklemme des Holgreifers (8) bereits geschlossen ist.

5. Schussfadeneintragvorrichtung nach einem der Ansprüche 1 bis 4, **dadurch gekennzeichnet, dass** die weitere Klemmbacke (46) der Greifer jeweils als feste Klemmbacke (46) ausgebildet ist.

6. Schussfadeneintragvorrichtung nach einem der Ansprüche 1 bis 4, **dadurch gekennzeichnet, dass** der Hebel (39) der Greifer als zweiarmige Hebel ausgebildet und mittels eines Drehgelenks (48) gelagert sind, wobei jeweils an einem Hebelarm (41) die bewegliche Klemmbacke (44) und am anderen Hebelarm (40) der Dauermagnet (50) zur Verhinderung des Zurückprallens der Klemmbacke (44) aus der Klemmstellung angeordnet ist.

7. Schussfadeneintragvorrichtung nach einem der Ansprüche 1 bis 6, **dadurch gekennzeichnet, dass** die Vorspannfeder der Greifer jeweils als Drehfeder (34) ausgebildet ist.

8. Schussfadeneintragvorrichtung nach einem der Ansprüche 1 bis 7, **gekennzeichnet durch** ein verschiebbares Keilmittel (38) an den Greifern , mittels dessen der Öffnungshub der beweglichen Klemmbacke (44) einstellbar ist.

## Claims

1. A weft thread insertion device (2) for a gripper weaving machine, with a sliding track and with a bringer gripper (6) and a fetcher gripper (8), wherein said grippers (6, 8) can be moved along said sliding track to and fro out of a pick-up position for a weft thread (4) into a transfer position or out of the transfer position into a drop-off position for the weft thread (4), the grippers (6, 8) having a thread clamp with a movable clamping jaw (44) and with a further clamping jaw (46), the movable clamping jaw (44) being prestressed in the clamping position by means of a presstressing spring and being openable by means of magnetic devices (20, 22; 24, 26; 28, 30) along a sliding track, the movable clamping jaw (44) being arranged on a lever (40), **characterized in that**, furthermore, a permanent magnet (50) is arranged on the lever (40) and prevents a rebound of the clamping jaw (44) out of the clamping position by means of cooperation with an attracting countermagnet (52), magnetic devices (20, 22; 24, 26) for opening the thread clamps being present along the sliding track in the pick-up and drop-off positions, the magnetic devices being designed as permanent magnets, the opening of the grippers (6, 8) being brought about by the movement of the grippers (6, 8) past the permanent magnets (20, 22; 24, 26) along the sliding track that the permanent magnets (28, 30; 20, 22, 24, 26) in the bringer gripper (6), in the fetcher gripper (8) and in the sliding track (38) at the transfer station are arranged so that a thread (4) can be transferred from the bringer gripper (6) to the fetcher gripper (8) by means of a partial parallel movement of the bringer gripper (6) and of the fetcher gripper (8), the permanent magnets (20, 22, 24, 26) of the sliding track having an attracting polarity with respect to the permanent magnets (28, 30) of the grippers (6, 8) that the bringer gripper (6) and fetcher gripper (8) in each case have two permanent magnets (158, 160, 162, 164) with an opposite magnetic orientation, and **in that** two permanent magnets (144, 148, 156, 152) with opposite magnetic orientation are arranged in each case along the sliding track in the pick-up and drop-off positions.

2. The weft thread insertion device as claimed in claim 1, **characterized in that** a permanent magnet (146, 154) with a magnetic orientation parallel to the sliding track is arranged in each case between the two permanent magnets with opposite orientation along the sliding track in the pick-up and drop-off positions.

3. The weft thread insertion device as claimed in claim 1 or 2, **characterized in that** a portion of the sliding track is connected to the reed (10).

4. The weft thread insertion device as claimed in anyone of claims 1 to 3, **characterized in that** the permanent magnets (28, 30; 20, 22, 24, 26) in the bringer gripper (6), in the fetcher gripper (8) and in the sliding track at the transfer station are arranged so that, during the parallel movement of the bringer gripper (6) and of the fetcher gripper (8), the thread clamp of the bringer gripper (6) is opened, while the thread clamp of the fetcher gripper (8) is already closed.

5. The weft thread insertion device as claimed in anyone of claims 1 to 4, **characterized in that** the further clamping jaw (46) of the grippers each are designed as a fixed clamping jaw (46).

6. The weft thread insertion device as claimed in anyone of claims 1 to 4, **characterized in that** the lever (39) of the grippers each are designed as a two-armed lever and is mounted by means of a rotary joint (48), the movable clamping jaw (44) being arranged on one lever arm (41), and the permanent magnet (50) for preventing the rebound of the clamping jaw (44) out of the clamping position being arranged on the other lever arm (40).

7. The weft thread insertion device as claimed in anyone of claims 1 to 6, **characterized in that** the prestressing spring of the grippers each are designed as a torsion spring (34).

8. The weft thread insertion device as claimed in anyone of claims 1 to 7, **characterized by** a displaceable wedge means (38) at the grippers, respectively, by means of which the opening stroke of the movable clamping jaw (44) can be set.

## Revendications

1. Dispositif d'entrée de fil de trame (2) pour un métier à tisser à pinces comportant un rail, une pince d'alimentation (6) et une pince de reprise (8),
- les pinces (6, 8) étant mobiles suivant le mouvement de va et vient le long du rail entre une position de réception d'un fil de trame (4) et une position de transfert ou à partir de la position de transfert à la position de distribution du fil de trame (4),
- les pinces (6, 8) comportant une pince à fil avec un mors mobile (44) et un autre mors (46),
- le mors mobile (44) étant précontraint en position de serrage par un ressort de précontrainte et s'ouvrant par des installations magnétiques (20, 22 ; 24, 26 ; 28, 30) le long du rail,
- le mors mobile (44) étant porté par un levier (40),
dispositif **caractérisé en ce que**
le levier (40) comporte en outre un aimant permanent (50) qui, coopérant avec un aimant complémentaire (52) d'attraction, évite le rebondissement du mors (44) à partir de la position de pincement,
- des installations magnétiques (20, 22, 24, 26) pour ouvrir les pinces à fil, étant prévues le long du rail dans des positions de réception et des positions de distribution, les installations magnétiques étant des aimants permanents,
- l'ouverture des pinces (6, 8) étant produite par le passage des pinces (6, 8) devant les aimants permanents (20, 22, 24, 26) le long du rail,
- les aimants permanents (28, 30 ; 20, 22, 24, 26) étant installés dans la pince d'alimentation (6), dans la pince de reprise (8) et dans le rail (38) au niveau du poste de transfert, de façon qu'un fil (4) de la pince d'alimentation (6) soit transféré à la pince de reprise (8) par un mouvement pas à pas parallèle de la pince d'alimentation (6) et de la pince de reprise (8),
- les aimants permanents (20, 22, 24, 26) du rail étant polarisés de façon à attirer les aimants permanents (28, 30) des pinces (6, 8),
- la pince d'alimentation (6) et la pince de reprise (8) comportant chacune deux aimants permanents (158, 160 162, 164) avec une polarité d'aimantation opposée, et
- le long du rail, au niveau des positions de réception et des positions de distribution, il y a chaque fois deux aimants permanents (144, 148, 156, 152) avec une polarité magnétique opposée.

2. Dispositif d'entrée de fil de trame selon la revendication 1,
**caractérisé en ce que**
le long du rail au niveau des positions de réception et de distribution entre les deux aimants permanents à polarité de sens opposé, il y a chaque fois un aimant permanent (146, 154) avec une polarité magnétique parallèle à la direction du rail.

3. Dispositif d'entrée de fil de trame selon la revendication 1 ou 2,
**caractérisé en ce qu'**
un segment du rail, est relié au peigne (10).

4. Dispositif d'entrée de fil de trame selon l'une des revendications 1 à 3,
**caractérisé en ce que**
les aimants permanents (28, 30 ; 20, 22, 24, 26) sont installés dans la pince d'alimentation (6), dans la pince de reprise (8) et dans le rail au niveau du poste de transfert, de façon que pour un mouvement parallèle de la pince d'alimentation (6) et de la pince de reprise (8), la pince à fil de la pince d'alimentation (6), s'ouvre et la pince à fil de la pince de reprise (8) soit déjà fermée.

5. Dispositif d'entrée de fil de trame selon l'une des revendications 1 à 4,
**caractérisé en ce que**
l'autre mors (46) de la pince, est réalisé comme mors fixe (46).

6. Dispositif d'entrée de fil de trame selon l'une des revendications 1 à 4,
**caractérisé en ce que**
le levier (39) des pinces, est un levier à deux bras articulés par un pivot (48) dont un bras de levier (41) porte le mors mobile (44) et l'autre bras de levier (40) porte l'aimant permanent (50) pour éviter le rebondissement du mors (44) à partir de sa position de pincement.

7. Dispositif d'entrée de fil de trame selon l'une des revendications 1 à 6,
**caractérisé en ce que**
le ressort de précontrainte des pinces, est un ressort de rotation (34).

8. Dispositif d'entrée de fil de trame selon l'une des revendications 1 à 7,
**caractérisé par**
un coin (38) coulissant porté par les pinces et qui permet de régler la course d'ouverture du mors mobile (44).
